# FASCICULE DE BREVET EUROPEEN

(11) **EP 0 360 643 B1**
(45) Date de publication et mention de la délivrance du brevet: **18.11.1993**
(21) Numéro de dépôt: 89402360.5
(22) Date de dépôt: 30.08.1989
(51) Int. Cl.: B65D 5/00

(54) **Flan de carton pour la réalisation d'une ceinture latérale de réceptacle, et réceptacle ainsi obtenu**
Kartonzuschnitt zum Herstellen der Seitenwände eines Behälters sowie auf diese Weise gefertigter Behälter
Carton blank for making a lateral ring wall of a container, and container obtained therefrom

(30) Priorité: 19.09.1988 FR 8812189
(43) Date de publication de la demande: 28.03.1990
(73) Titulaire: OTOR, 75008 Paris (FR)
(72) Inventeur: Durfort, Gilles Bernard, F-50160 Saint Amand (FR)
(74) Mandataire: Bonnetat, Christian

(56) Documents cités:
- FR-A- 1 589 537
- US-A- 3 058 643
- US-A- 4 320 866

## Description

La présente invention concerne un procédé et un flan de carton ou matière analogue destinés à permettre la réalisation d'une ceinture latérale de réceptacle, ainsi que le réceptacle ainsi obtenu.

Généralement, une telle ceinture latérale, dont la section est habituellement polygonale et dans la plupart des cas rectangulaire, est obtenue à partir de deux flans identiques, par exemple, en carton.

Chacun desdits flans peut comporter une ligne de pliage séparant le flan en deux volets, un rabat latéral étant lié à l'un desdits volets autour d'une ligne de pliage parallèle à celle séparant le flan en deux volets.

Après pliage des deux volets de chaque flan, lesquels volets correspondent aux faces latérales de la ceinture à réaliser, de façon qu'ils forment, dans le cas d'une ceinture devant présenter une section rectangulaire, un angle de 90° l'un par rapport à l'autre, le rabat latéral lié à l'un des volets de chaque flan est plié puis rabattu contre le volet correspondant de l'autre flan.

La fixation des deux flans, alors pliés en formant une section rectangulaire, s'effectue généralement par collage ou agrafage de chaque rabat latéral d'un des flans sur le volet correspondant de l'autre flan.

On obtient ainsi une ceinture latérale pour réceptacle ou emballage présentant, dans ce cas, une section rectangulaire et à laquelle peut être rapporté, un fond, dont les dimensions correspondent sensiblement à celles définies par la section de ladite ceinture. La fixation du fond à la ceinture est réalisée également par collage ou agrafage par l'intermédiaire de rabats prévus, soit autour du fond et coopérant, après pliage, avec les volets formant la ceinture, soit sur les volets en étant situés sur l'un des bords perpendiculaires au rabat latéral servant à la fixation desdits flans.

De ce qui précède, il ressort que la réalisation d'une telle ceinture de réceptacle nécessite l'emploi de deux flans et une pluralité d'opérations de pliage, d'ajustage entre lesdits flans pour leur fixation, ce qui implique un processus de fabrication long et malaisé et, par conséquent, des coûts de production élevés.

Par ailleurs, le document US-A-4 320 866 décrit un procédé pour la réalisation de la ceinture latérale d'un réceptacle, du type dans lequel :
- a) on commence par former un flan de carton ou de matière analogue comportant un volet et au moins deux rabats latéraux opposés reliés audit volet par des lignes de pliage, respectivement, ledit volet présentant une ligne de coupe médiane qui sépare ledit volet en deux parties, chacune desdites parties présentant au moins une ligne de pliage orthogonale à la ligne de coupe médiane et parallèle aux lignes de pliage desdits rabats.
- b) on replie les deux rabats latéraux autour de leur ligne de pliage respective en direction l'un de l'autre ; et
- c) on écarte lesdites deux parties l'une de l'autre.

La présente invention a pour objet de remédier aux inconvénients décrits en introduction et de perfectionner le procédé rappelé ci-dessus.

A cette fin, selon l'invention, ce procédé est caractérisé en ce que, dans l'étape a), on réalise une ligne de coupe médiane qui s'étend de la ligne de pliage d'un des rabats latéraux à la ligne de pliage de l'autre rabat latéral, et avant l'étape c), on replie ledit flan de carton autour de ladite ligne de coupe médiane en repliant sur eux-mêmes lesdits rabats latéraux réalisés d'un seul tenant et déjà repliés l'un vers l'autre dans l'opération b).

Ainsi, grâce à l'invention, en partant d'un flan unique présentant notamment une ligne de coupe médiane, on obtient une ceinture latérale de réceptacle en faisant pivoter l'une vers l'autre les deux parties grâce à la ligne de coupe et en rapprochant, simultanément, les deux rabats latéraux l'un vers l'autre préalablement repliés vers le volet, les parties se pliant spontanément autour de leur ligne de pliage en formant les faces de la ceinture.

La présente invention concerne également un flan pour la mise en oeuvre de ce procédé. On remarquera, de ce qui précède, qu'un tel flan est du type connu par le document US-A-3 058 643. Selon l'invention, il est caractérisé en ce que ladite ligne de coupe médiane s'étend de la ligne de pliage d'un des rabats latéraux à la ligne de pliage de l'autre rabat latéral, en ce que chaque rabat latéral est réalisé d'un seul tenant articulé aux deux parties dudit volet autour de la ligne de pliage correspondante et en ce que chacune desdites parties dudit volet présente des rabats d'extrémité articulés à celle-ci autour de lignes de pliage parallèles à la ligne de coupe médiane.

Dans une réalisation particulière, la ligne de pliage de l'une desdites parties peut être dans le prolongement de la ligne de pliage de l'autre partie, chaque ligne de pliage subdivisant la partie correspondante en deux faces identiques.

Ainsi, on obtient une ceinture latérale dont la section est carrée puisque les faces des deux parties du volet sont identiques.

Dans une variante de réalisation, les lignes de pliage desdites parties du volet peuvent être décalées l'une par rapport à l'autre, en étant disposées symétriquement par rapport au milieu de ladite ligne de coupe médiane, correspondant au centre dudit volet. Dans ce cas, chaque partie est subdivisée en deux faces présentant des aires différentes, de sorte que la section de la ceinture latérale obtenue, après pivotement des deux parties l'une vers l'autre puis, simultanément, rapprochement des deux rabats latéraux préalablement repliés vers le volet, est rectangulaire.

Dans une autre variante de réalisation, chacune desdites parties peut présenter deux lignes de pliage parallèles et espacées l'une de l'autre, les deux lignes de pliage de l'une des parties étant en regard des deux lignes de pliage de l'autre partie.

De la sorte, puisque chaque partie comprend dans ce cas trois faces, la ceinture latérale une fois formée présente une section hexagonale. Par ailleurs, dans cette variante de réalisation, on peut également obtenir une ceinture latérale présentant une section rectangulaire et dont les rabats latéraux en regard l'un de l'autre séparent au moins partiellement ladite ceinture en deux compartiments distincts. Pour obtenir une telle réalisation de la ceinture, les deux faces d'extrémité des parties reliées à chaque rabat latéral sont rabattues de façon qu'elles se trouvent dans le prolongement l'une de l'autre. Les rabats latéraux sont alors disposés à l'intérieur de ladite ceinture en regard l'un de l'autre et en étant orthogonaux aux faces d'extrémité ainsi rabattues, ladite ceinture alors de section rectangulaire étant partagée en deux compartiments identiques grâce auxdits rabats latéraux.

Les rabats d'extrémité sont rabattus vers l'intérieur de la ceinture une fois celle-ci réalisée et permettent ainsi la fixation d'un fond à la ceinture.

De plus, chacun desdits rabats latéraux peut comporter également à ses extrémités des rabats d'extrémité articulés autour de lignes de pliage parallèles à la ligne de coupe médiane.

Ces rabats d'extrémité, rabattus après la réalisation de la ceinture à partir dudit flan, servent également de surface de réception à un fond destiné à y être fixés, notamment dans le cas précédent où les rabats latéraux font office de parois de séparation dans la ceinture.

L'invention concerne également un réceptacle en carton ou matière analogue, du type comportant au moins une ceinture latérale à laquelle est associé un fond, remarquable en ce que ladite ceinture latérale est réalisée à partir d'un flan tel que défini préalablement.

Les figures du dessin annexé feront bien comprendre comment l'invention peut être réalisée. Sur ces figures, des références identiques désignent des éléments semblables.

La figure 1 est une vue en plan d'un flan de carton ou matière analogue à partir duquel est réalisée la ceinture latérale d'un réceptacle.

Les figures 2a,2b,2c,2d et 2e représentent les différentes phases de la réalisation de ladite ceinture à partir du flan illustré sur la figure 1.

La figure 3 est une vue en plan d'une variante de réalisation du flan de carton ou matière analogue à partir duquel est réalisée la ceinture latérale d'un réceptacle.

La figure 4 représente en perspective la ceinture obtenue à partir du flan illustré sur la figure 3.

En se référant à la figure 1, le flan 1, réalisé de préférence en carton ou en carton ondulé, comporte un volet 2 muni de deux rabats latéraux opposés 3 et 4 articulés à celui-ci par des lignes de pliage préformées, respectivement 5 et 6. Le volet 2 présente une ligne de coupe médiane 7 le séparant en deux parties identiques 8 et 9. La ligne de coupe médiane 7, perpendiculaire aux lignes de pliage 5 et 6, s'étend de la ligne de pliage 5 du rabat latéral 3 à la ligne de pliage 6 du rabat latéral 4.

De plus, chacune desdites parties 8 et 9 présente, dans cet exemple de réalisation du flan 1, une ligne de pliage préformée, respectivement 10 et 11, perpendiculaire à la ligne de coupe médiane 7 et parallèle aux lignes de pliage 5 et 6 des rabats 3 et 4. Ainsi, la ligne de pliage 10 subdivise la partie 8 en deux faces 8A et 8B, tandis que la ligne de pliage 11 subdivise la partie 9 en deux faces 9A et 9B.

Comme on le voit sur cette figure 1, les lignes de pliage 10 et 11 sont décalées l'une de l'autre en étant disposées symétriquement par rapport au milieu de la ligne de coupe médiane 7, correspondant au centre du volet 2.

Ainsi, les faces 8A et 9A sont identiques et présentent une surface différente, en l'occurrence plus grande, à celle des faces 8B et 9B identiques.

L'ensemble de ces faces est destiné à former, comme on le verra ultérieurement, la ceinture latérale d'un réceptacle.

Par ailleurs, chaque face 8A,8B,9A et 9B comporte un rabat d'extrémité 12 articulé à celle-ci autour d'une ligne de pliage préformée 14, parallèle à la ligne de coupe médiane 7.

La réalisation de la ceinture latérale d'un réceptacle a partir dudit flan 1 peut s'effectuer de la façon suivante :

En regard de la figure 2a, dont le flan 1 illustré correspond à celui de la figure 1, les deux rabats latéraux 3 et 4 sont repliés autour de leur ligne de pliage respective 5 et 6 vers le volet 2, comme l'indiquent les flèches f.

Puis, grâce à la ligne de coupe médiane 7 séparant le volet 2 en deux parties identiques 8 et 9, on procède au pivotement de celles-ci autour d'un axe 15 correspondant à la ligne de coupe 7 lorsque ledit flan 1 est développé. On voit sur les figures 2b et 2c que les deux parties 8 et 9 pivotent l'une vers l'autre autour de l'axe 15 de la façon indiquée par les flèches f1, puis simultanément à cette phase, les deux rabats 3 et 4 sont rapprochés l'un vers l'autre comme l'indiquent les flèches f2. Le rapprochement des deux rabats 3 et 4, reliant l'une à l'autre les deux parties 8 et 9, provoque le pliage de chacune d'elles autour de leurs lignes respectives 10 et 11.

Les faces 8A,8B,9A et 9B des parties 8 et 9 se positionnent alors spontanément sous l'action du pivotement desdites parties et du rapprochement des rabats 3 et 4, jusqu'à ce que chaque rabat 3 et 4 soit replié en deux l'un contre l'autre, comme le montre la figure 2d, dont la perspective a été redressée pour plus de clarté.

Les faces respectivement 8A,9A et 8B,9B sont alors opposées deux à deux, et l'ensemble de celles-ci forme ainsi une ceinture latérale de réceptacle dont la section, dans cet exemple de réalisation, est rectangulaire.

Sur la figure 2e, on voit que les rabats 3 et 4 sont rabattus, suivant les flèches f3, contre l'intérieur, par exemple, des faces respectivement 8A et 9A, puis sont fixés à celles-ci par collage ou par agrafage.

Par ailleurs, les rabats d'extrémité 12 des faces sont ensuite repliés autour des lignes de pliage 14 vers l'intérieur de la ceinture ainsi formée, comme l'indiquent les flèches f4. Un fond 16, réalisé de préférence en une matière analogue à celle du flan 1, est ensuite disposé sur les rabats 12 pour y être fixé également par collage ou par agrafage.

Le flan 20, illustré sur la figure 3, comporte un volet 21 présentant deux rabats latéraux 22 et 23 reliés à celui-ci autour de lignes de pliage préformées respectivement 24 et 25. Le volet 21 comporte, de façon analogue au volet 2 précédemment décrit, une ligne de coupe médiane 26 perpendiculaire aux lignes de pliage 24 et 25 et s'étendant depuis la ligne de pliage 24 du rabat 22 jusqu'à la ligne de pliage 25 du rabat 23.

La ligne de coupe médiane 26 partage le volet 21 en deux parties identiques 27 et 28. Chacune de celles-ci comporte, dans cet exemple de réalisation, deux lignes de pliage préformées respectivement 29 et 30 pour la partie 27, et, 31 et 32 pour la partie 28. Les lignes de pliage, respectivement 29 et 30, et, 31 et 32, sont parallèles et espacées entre elles, et perpendiculaires à la ligne de coupe médiane 26. Comme on le voit sur cette figure 3, les lignes de pliage 29 et 31 respectivement de la partie 27 et de la partie 28 sont en regard l'une de l'autre ; il en va de même pour les lignes de pliage 30 et 32 qui sont dans le prolongement l'une de l'autre.

Chaque partie se compose de trois faces respectivement 27A,27B,27C, et, 28A,28B,28C séparées l'une de l'autre par deux lignes de pliage.

Pour la partie 27 du volet 21, la face d'extrémité 27A est délimitée par les lignes de pliage 24 et 29, la face centrale 27B par les lignes de pliage 29 et 30, et la face d'extrémité 27C par les lignes de pliage 30 et 25. Quant à la partie 28, la face d'extrémité 28A est délimitée par les lignes de pliage 24 et 31, la face centrale 28B par les lignes de pliage 31 et 32, et la face d'extrémité 28C par les lignes de pliage 32 et 25.

Par ailleurs, chaque face énumérée ci-dessus est pourvue d'un rabat d'extrémité 34 articulé à celle-ci autour d'une ligne de pliage préformée 35 parallèle à la ligne de coupe médiane 26. De même, les rabats latéraux 22 et 23 sont chacun pourvus à leurs extrémités opposées de rabats d'extrémité 36 articulés autour de lignes de pliage respectives 37, lesquelles lignes 37 prolongent les lignes de pliage 35.

La réalisation de la ceinture latérale à partir du flan 20 s'effectue de façon analogue à celle précédemment décrite en regard des figures 2a et 2e. Par exemple, on replie les deux rabats latéraux 22 et 23 vers le volet 21 puis, on fait pivoter les deux parties 27 et 28 l'une vers l'autre grâce à la ligne de coupe 26, tout en rapprochant simulta-simultanément les rabats latéraux 22 et 23 l'un vers l'autre.

De la sorte, chaque partie 27 et 28 se plie autour des lignes de pliage respectivement 24,29,30 et 25, et, 24,31,32 et 25. Les faces 27A,27B,27C de la partie 27 et les faces 28A,28B,28C de la partie 28 se forment alors automatiquement et spontanément en fonction du rabattement des parties 27 et 28 l'une vers l'autre et du rapprochement, simultané, des rabats latéraux 22 et 23.

On obtient alors, dans l'exemple de réalisation illustré sur la figure 4, une ceinture laterale de réceptacle présentant une section rectangulaire, les faces 27A et 28A étant dans le prolongement l'une de l'autre ainsi que les faces 27C et 28C, tandis que les faces 27B et 28B sont opposées l'une de l'autre. On voit que les deux rabats latéraux 22 et 23, chacun replié sur lui-même, sont dans le prolongement l'un de l'autre en délimitant dans la ceinture alors obtenue deux compartiments 38 identiques, qui permettent, par exemple, de recevoir chacun un produit spécifique approprié.

Par ailleurs, sur la figure 4, les rabats d'extrémité 34 et 36 respectivement des faces desdites parties et des rabats latéraux sont repliés de façon à permettre la fixation, comme dans l'exemple précédent, d'un fond 39 par agrafage et/ou par collage.

Il va de soi que, dans une variante de réalisation les rabats 22 et 23 pourraient venir au contact l'un de l'autre par leurs bords, cloisonnant alors la ceinture en deux compartiments distincts.

Par ailleurs, on a représenté en traits mixtes sur cette figure 4, une position intermédiaire du flan pour laquelle la section de celui-ci est alors hexagonale. On pourrait bien entendu concevoir que cette position intermédiaire soit une position définitive de la ceinture, auquel cas les rabats latéraux seraient rabattues contre l'intérieur des faces 27A ou 28A, et, 27C ou 28C, un fond présentant une forme hexagonale correspondante étant alors fixé aux rabats d'extrémité préalablement rabattus.

D'autres variantes de réalisation de ladite ceinture pourraient être obtenues en fonction notamment du nombre de lignes de pliage préformées ménagées sur les parties formant le volet.

Le réceptacle obtenu à partir de la ceinture latérale et du fond peut ensuite être fermé par un couvercle pouvant être lui-même obtenu à partir d'une ceinture latérale issue d'un flan selon l'invention et d'un fond fixé à celle-ci.

Les deux exemples de réalisation du flan selon l'invention permettent ainsi de mettre en évidence la facilité avec laquelle on peut obtenir une ceinture latérale de réceptacle.

## Revendications

1. Procédé pour la réalisation de la ceinture latérale d'un réceptacle, du type dans lequel :
- a) on commence par former un flan de carton ou de matière analogue comportant un volet (2) et au moins deux rabats latéraux opposés (3,4) reliés audit volet par des lignes de pliage (5,6), respectivement, ledit volet (2) présentant une ligne de coupe médiane (7) qui sépare ledit volet en deux parties (8 et 9), chacune desdites parties (8 et 9) présentant au moins une ligne de pliage (10,11), orthogonale à la ligne de coupe médiane (7) et parallèle aux lignes de pliage desdits rabats (3,4) ;
- b) on replie les deux rabats latéraux (3,4) autour de leur ligne de pliage respective (5,6) en direction l'un de l'autre (flèches f) ; et
- c) on écarte lesdites deux parties (8 et 9) l'une de l'autre,
caractérisé en ce que, dans l'étape a), on réalise une ligne de coupe médiane (7) qui s'étend de la ligne de pliage d'un des rabats latéraux à la ligne de pliage de l'autre rabat latéral, et avant l'étape c), on replie ledit flan de carton autour de ladite ligne de coupe médiane (7) en repliant sur eux-mêmes lesdits rabats latéraux (3,4) (flèches f1), réalisés d'un seul tenant et déjà repliés l'un vers l'autre dans l'opération b).

2. Flan de carton ou matière analogue destiné à former la ceinture latérale d'un réceptacle, conformément au procédé de la revendication 1, et du type comportant un volet (2) et au moins deux rabats latéraux opposés (3,4) reliés audit volet par des lignes de pliage (5,6), respectivement, ledit volet (2) présentant une ligne de coupe médiane (7) qui sépare ledit volet en deux parties (8 et 9), et chacune desdites parties présentant au moins une ligne de pliage (10,11), orthogonale à la ligne de coupe médiane (7) et parallèle aux lignes de pliage (5,6) desdits rabats latéraux opposés (3,4),
caractérisé en ce que ladite ligne de coupe médiane (7) s'étend de la ligne de pliage (5) d'un des rabats latéraux (3) à la ligne de pliage (6) de l'autre rabat latéral (4), en ce que chaque rabat latéral (3,4) est réalisé d'un seul tenant articulé aux deux parties dudit volet autour de la ligne de pliage correspondante et en ce que chacune desdites parties (8,9) dudit volet (2) présente des rabats d'extrémité (12) articulés à celle-ci autour de lignes de pliage (14) parallèles à la ligne de coupe médiane (7).

3. Flan selon la revendication 2,
caractérisé en ce que la ligne de pliage (10) de l'une desdites parties (8) est dans le prolongement de la ligne de pliage (11) de l'autre partie (9), chaque ligne de pliage subdivisant la partie correspondante en deux faces identiques.

4. Flan selon la revendication 2,
caractérisé en ce que les lignes de pliage (10,11) desdites parties (8,9) du volet (2) sont décalées l'une par rapport à l'autre, en étant disposées symétriquement par rapport au milieu de ladite ligne de coupe médiane (7), correspondant au centre dudit volet (2).

5. Flan selon la revendication 2,
caractérisé en ce que chacune desdites parties présente deux lignes de pliage (29,30 et 31,32) parallèles et espacées l'une de l'autre, les deux lignes de pliage de l'une des parties étant en regard des deux lignes de pliage de l'autre partie.

6. Flan selon l'une quelconque des revendications 2 à 5,
caractérisé en ce que chacun desdits rabats latéraux (22,23) comporte, à ses extrémités, des rabats d'extrémité (36) articulés au rabat latéral correspondant autour de lignes de pliage (37) parallèles à la ligne de coupe médiane.

7. Réceptacle en carton ou matière analogue, du type comportant au moins une ceinture latérale à laquelle est associé un fond,
caractérisé en ce que ladite ceinture latérale est réalisée à partir d'un flan (1 ou 20) tel que défini sous l'une quelconque des revendications précédentes 2 à 6.

## Claims

1. Method for making the lateral ring wall of a container, of the type in which :
- a) the first step is to form a blank made of cardboard or similar material, comprising a flap (2) and at least two opposite lateral tabs (3, 4) joined to the said flap by folding lines (5, 6), respectively, the said flap (2) having a central cutting line (7) which divides the said flap into two parts (8 and 9), each of the said parts (8 and 9) having at least one folding line (10, 11) orthogonal to the central cutting line (7) and parallel to the folding lines of the said tabs (3, 4);
- b) the two lateral tabs (3, 4) are folded over about their respective folding line (5, 6) towards each other (arrows f); and
- c) the said two parts (8 and 9) are moved away from each other,
characterised in that, in stage a), a central cutting line (7) is made, which extends from the folding line of one of the lateral tabs to the folding line of the other lateral tab and, before stage c), the said cardboard blank is folded over about the said central cutting line (7) by folding over on themselves the said lateral tabs (3, 4) (arrows f1), made in a single piece and already folded over towards each other in operation b).

2. Blank made of cardboard or similar material intended to form the lateral ring wall of a container, in accordance with the method of Claim 1, and of the type comprising a flap (2) and at least two opposite lateral tabs (3, 4) joined to the said flap by folding lines (5, 6), respectively, the said flap (2) having a central cutting line (7) which divides the said flap into two parts (8 and 9), and each of the said parts having at least one folding line (10, 11) orthogonal to the central cutting line (7) and parallel to the folding lines (5, 6) of the said opposite lateral tabs (3, 4), characterised in that the said central cutting line (7) extends from the folding line (5) of one of the lateral tabs (3) to the folding line (6) of the other lateral tab (4), in that each lateral tab (3, 4) is made in a single piece hinged to the two parts of the said flap about the corresponding folding line and in that each of the said parts (8, 9) of the said flap (2) has end tabs (12) hinged to it about folding lines (14) parallel to the central cutting line (7).

3. Blank according to Claim 2,
characterised in that the folding line (10) of one of the said parts (8) is a continuation of the folding line (11) of the other part (9), each folding line subdividing the corresponding part into two identical faces.

4. Blank according to Claim 2,
characterised in that the folding lines (10, 11) of the said parts (8, 9) of the flap (2) are offset with respect to each other, by being arranged symmetrically with respect to the middle of the said central cutting line (7), corresponding to the centre of the said flap (2).

5. Blank according to Claim 2,
characterised in that each of the said parts has two folding lines (29, 30 and 31, 32) which are parallel and spaced apart, the two folding lines of one of the parts being opposite the two folding lines of the other part.

6. Blank according to any one of Claims 2 to 5,
characterised in that each of the said lateral tabs (22, 23) comprises, at its ends, end tabs (36) which are hinged to the corresponding lateral tab about folding lines (37) parallel to the central cutting line.

7. Container made of cardboard or similar material, of the type comprising at least one lateral ring wall with which a bottom is associated,
characterised in that the said lateral ring wall is made from a blank (1 or 20) such as the one defined under any one of the preceding Claims 2 to 6.

## Patentansprüche

1. Herstellungsverfahren für eine Seitenwandung eines Behälters der Art, in der:
- a) man damit beginnt, einen Zuschnitt aus Karton oder ähnlichem Material zu formen, der eine Klappe (2) und wenigstens zwei seitliche, einander gegenüberliegende Randklappen (3, 4) aufweist, die mit der Klappe jeweils über Faltlinien (5, 6) verbunden sind, wobei die Klappe (2) eine mittlere Schnittlinie (7) aufweist, die die Klappe in zwei Teile (8 und 9) teilt, wobei jeder der Teile (8 und 9) wenigstens eine Faltlinie (10, 11) aufweist, die rechtwinklig zur mittleren Schnittlinie (7) und parallel zu den Faltlinien der Randklappen (3, 4) steht;
- b) man faltet die beiden seitlichen Randklappen (3, 4) um ihre Faltlinien (5, 6) jeweils eine in Richtung zur anderen (Pfeile f); und
- c) man spreizt die beiden Teile (8 und 9) auseinander,
dadurch gekennzeichnet, daß in dem Arbeitsschritt a) man eine mittlere Schnittlinie (7) herstellt, die sich von einer Faltlinie der einen seitlichen Randklappe bis zur Faltlinie der anderen seitlichen Randklappe erstreckt, und daß vor dem Arbeitsschritt c) man den Kartonzuschnitt um die mittlere Schnittlinie (7) faltet, wobei die aus einem Stück gefertigten und bereits im Arbeitsschritt b) zueinander umgeklappten seitlichen Randklappen (3, 4) (Pfeile f1), auf sich selbst gefaltet werden.

2. Zuschnitt aus Karton oder ähnlichem Material, der dazu bestimmt ist, die Seitenwandung eines Behälters gemäß dem Herstellungsverfahren nach Anspruch 1 zu bilden, und von der Art, die eine Klappe (2) und wenigstens zwei seitliche, gegenüberliegende Randklappen (3, 4) umfaßt, die mit der Klappe jeweils über Faltlinien (5, 6) verbunden sind, wobei die Klappe (2) eine mittlere Schnittlinie (7) aufweist, die die Klappe in zwei Teile (8 und 9) teilt und wobei jeder der Teile wenigstens eine Faltlinie (10, 11) aufweist, die rechtwinklig zur mittleren Schnittlinie (7) und parallel zu den Faltlinien (5, 6) der seitlichen, einander gegenüberliegenden Randklappen (3, 4) steht, dadurch gekennzeichnet, daß die mittlere Schnittlinie (7) sich von der Faltlinie (5) einer seitlichen Randklappe (3) bis zur Faltlinie (6) der anderen seitlichen Randklappe (4) erstreckt, daß jede seitliche Randklappe (3, 4) aus einem Stück an beiden Teilen der Klappe um die entsprechende Faltlinie schwenkbar gefertigt ist und daß jeder der Teile (8, 9) der Klappe (2) Randklappen (12) aufweist, die um Faltlinien (14) schwenkbar sind, die parallel zur mittleren Schnittlinie (7) stehen.

3. Zuschnitt nach Anspruch 2, dadurch gekennzeichnet, daß die Faltlinie (10) einer der Teile (8) in der Verlängerung der Faltlinie (11) des anderen Teils (9) steht, wobei jede Faltlinie den entsprechenden Teil in zwei gleiche Flächen unterteilt.

4. Zuschnitt nach Anspruch 2, dadurch gekennzeichnet, daß die Faltlinien (10, 11) der Teile (8, 9) der Klappe (2) zueinander versetzt liegen, wobei sie symmetrisch in Bezug auf die Mitte der mittleren Schnittlinie (7) angeordnet sind, die dem Zentrum der Klappe (2) entspricht.

5. Zuschnitt nach Anspruch 2, dadurch gekennzeichnet, daß jeder der Teile zwei zueinander parallele und voneinander beabstandete Faltlinien (29, 30 und 31, 32) aufweist, wobei die beiden Faltlinien des einen Teils den Faltlinien des anderen Teils gegenüberliegen.

6. Zuschnitt nach einem der Ansprüche 2 bis 5, dadurch gekennzeichnet, daß jede der seitlichen Randklappen (22, 23) an ihren Enden Randklappen (36) umfassen, die um parallel zur mittleren Schnittlinie stehende Faltlinien (37) schwenkbar an der entsprechenden seitlichen Randklappe befestigt sind.

7. Behälter aus Karton, oder ähnlichem Material, der Art, die wenigstens eine Seitenwandung umfaßt, an der ein Boden angebracht ist, dadurch gekennzeichnet, daß die Seitenwandung aus einem Zuschnitt (1 oder 20) wie unter einem der vorhergehenden Ansprüche (2 bis 6) angegeben gefertigt ist.
